# EUROPÄISCHE PATENTSCHRIFT

(11) **EP 0 351 652 B1**
(45) Veröffentlichungstag und Bekanntmachung des Hinweises auf die Patenterteilung: **29.09.1993**
(21) Anmeldenummer: 89112311.9
(22) Anmeldetag: 06.07.1989
(51) Int. Cl.: B08B 9/06, F16K 37/00

(54) **Verfahren und Vorrichtung zum Reinigen von Rohrleitungen**
Method and device for cleaning pipelines
Procédé et dispositif de nettoyage de tuyauteries

(30) Priorität: 21.07.1988 DE 3824852
(43) Veröffentlichungstag der Anmeldung: 24.01.1990
(73) Patentinhaber: Bersch, Friedrich, D-56283 Halsenbach (DE)
(72) Erfinder: Bersch, Friedrich, D-56283 Halsenbach (DE)
(74) Vertreter: Knoblauch, Ulrich, Dr.-Ing.

(56) Entgegenhaltungen:
- DE-A- 3 347 004
- FR-A- 1 597 193
- GB-A- 2 095 407
- NL-A- 7 714 605
- US-A- 4 590 963

## Beschreibung

Die Erfindung bezieht sich auf ein Verfahren zum Reinigen von Rohrleitungen gemäß dem Oberbegriff des Anspruchs 1 und auf eine Vorrichtung zur Durchführung dieses Verfahrens gemäß dem Oberbegriff des Anspruchs 8.

Dabei ist der Begriff "Reinigen von Rohrleitungen" umfassend zu sehen. Er beinhaltet die einzelnen Reinigungsschritte ebenso wie das Desinfizieren und Nachspülen der Rohrleitungen. Unter dem Begriff "Reinigungsflüssigkeit" werden auch Laugen, Säuren, Desinfektionsmittellösungen und Spülflüssigkeiten verstanden.

Ein solches Verfahren und eine solche Vorrichtung sind beispielsweise aus DE-C-33 47 004 und DE-A-33 47 003 bekannt. Durch das Auftreffen von Reinigungskörpern auf die Stirnseite eines Ventilschiebers oder -kolbens erfolgt eine automatische Umschaltung des Vierwege-Umschaltventils. Die Dauer der Reinigung der Rohrleitungen muß allerdings vom Bedienungspersonal überwacht und von diesem auch manuell gesteuert werden. Da diese Arbeitskräfte während der Reinigungsarbeiten nur bedingt anderweitig eingesetzt werden können, ist die Reinigung zeitaufwendig und verursacht hohe Personalkosten.

Desweiteren ist eine Kontrolle der Reinigungsvorgänge und deren Dokumentation, insbesondere der Reinigungsdauer nicht möglich.

Außerdem unterliegt die Dauer der Reinigung einschließlich der unter Umständen erforderlichen Desinfektion und Spülung aufgrund der manuellen Regelung gewissen Schwankungsbreiten, so daß optimale Reinigungsbedingungen nicht regelmäßig eingehalten werden können. Optimale Reinigungsbedingungen ergeben sich unter anderem aus den Parametern Konzentration, Temperatur und Menge der Reinigungsflüssigkeit sowie Dauer ihrer Einwirkung auf die zu reinigenden Rohrleitungen. Diese Faktoren bedürfen unter Berücksichtigung einer Minimierung der Reinigungskosten einerseits und Optimierung des gewünschten Reinigungseffekts andererseits einer genauen Festlegung. Bei zu kurz bemessenen Reinigungsvorgängen besteht die Gefahr einer Kontamination des durch die Rohrleitungen strömenden Fluids, beispielsweise eines Getränks. Zu ausgedehnte Reinigungsvorgänge kosten Zeit und unter Umständen einen höheren Aufwand an Reinigungsflüssigkeit, ohne daß die Reinigungswirkung merklich gesteigert würde. Außerdem muß durch den Spülvorgang mit Wasser sichergestellt sein, daß das Desinfektionsmittel vollständig aus den Rohrleitungen ausgespült wurde.

Aus FR-A-1 597 193 ist eine Vorrichtung zum Reinigen von Rohrleitungen, insbesondere Getränkeleitungen, bekannt, bei der ein Wasseranschluß durch ein handbetätigtes Umschaltventil abwechselnd mit dem einen oder dem anderen Arbeitsanschluß verbindet. Der Hebel betätigt ein mechanisch arbeitendes Zählwerk, das den Richtungswechsel mitzählt. Die manuelle Umstellung der Strömungsrichtung soll erfolgen, wenn die mit der Flüssigkeit mitgeführten Reinigungskörper in einem Schauglas zwischen Reinigungsvorrichtung und Rohrleitungsanschluß ankommen. Die Dauer und Intensität des Reinigungsvorgangs hängt ausschließlich von der Zuverlässigkeit der Bedienungsperson ab und entzieht sich jeglicher Kontrolle.

Die Dokumentation der regelmäßig vorzunehmenden Reinigungen einer Schankanlage einer Gaststätte erfolgt derzeit durch Selbsteintrag in ein sogenanntes Schankanlagenbuch und ist beliebig manipulierbar. Die Manipulationsmöglichkeit besteht im vorliegenden Fall nicht nur in der Übertragung eines falschen Zählerstands in das Schankanlagenbuch, sondern auch darin, daß der Hebel beliebig oft zwischen seinen beiden Endpositionen hin- und herbewegt wird, wobei das Zählwerk jedesmal mitzählt, ohne daß die Reinigungsflüssigkeit den gesamten Rohrleitungskreislauf durchströmt hätte.

GB-A-2 095 407 und US-A-4 590 963 zeigen insbesondere fernbetätigte Ventile, die mit einer Meßvorrichtung versehen sind, welche den Ventilzustand (offen oder geschlossen) bzw. die Ventilstellung melden.

Aus NL-A-7 714 605 ist eine Spülvorrichtung für die automatische Reinigung von Leitungen bekannt, bei der ein Programmgeber automatisch verschiedene Maßnahmen nacheinander einleitet.

Der Erfindung liegt die Aufgabe zugrunde, eine Möglichkeit zu schaffen, mit deren Hilfe die Pflege der Getränkeleitungen, beispielsweise durch die Verantwortlichen oder den Wirtschaftskontrolldienst, besser überwacht und kontrolliert werden kann.

Diese Aufgabe wird erfindungsgemäß durch die Ansprüche 1 und 8 gelöst.

Mit Hilfe des erfindungsgemäßen Verfahrens und der erfindungsgemäßen Vorrichtung wird eine genaue Erfassung des Reinigungsvorgangs oder eines einzelnen Reinigungsschritts, wie Reinigen mit Säure, Lauge, Zwischenspülen, Desinfizieren und Nachspülen, ermöglicht. Dabei unterteilt sich ein Reinigungsschritt in eine bestimmte Anzahl von Richtungswechseln der Reinigungsflüssigkeit in den Rohrleitungen, die jeweils einem Halbzyklus entsprechen. Die dabei erzeugten Signale erlauben eine genaue Erfassung und Überwachung des Reinigungsschritts bzw. des gesamten Reinigungsvorgangs. Durch diese Überwachung wird eine Optimierung des Reinigungsvorgangs möglich, der einen optimalen Reinigungseffekt bei minimalen Reinigungskosten erbringt. Die erzeugten Signale, insbesondere elektrische oder optische Signale, brauchen lediglich Informationen darzustellen und können daher leistungsarm übertragen werden. Die für den automatischen Umschaltvorgang zur Verfügung stehende Energie wird durch solche Signale nicht störend beeinträchtigt.

Insbesondere kann die mit Hilfe des Signals ermittelte Anzahl der Umschaltvorgänge zur Dokumentation der Reinigungsvorgänge benutzt werden. Dadurch wird die Manupilation der Daten, wie sie beispielsweise in Fall des Selbsteintrags in ein dafür vorgesehenes Buch möglich wären, ausgeschlossen.

Besonders zweckmäßig ist es dabei, wenn die Signale unmittelbar in einer Signalverarbeitungseinheit verarbeitet werden. Durch diese Maßnahme ergibt sich eine einfache Überwachung und Dokumentation der einzelnen Reinigungsvorgänge.

Der Richtungswechsel oder Halbzyklus kann auf vielerlei weise festgestellt werden, beispielsweise durch eine Lichtschranke, die von den Reinigungskörpern unterbrochen wird. Besonders günstig ist aber die Ausnutzung der Kolbenbewegung des Vierwege-Umschaltventils. Die Anzahl der Richtungswechsel der Reinigungsflüssigkeit entspricht der Anzahl der Kolbenbewegungen des Umschaltventils, nämlich einer Bewegung in eine erste Endlage, in der der Zulaufanschluß des Umschaltventils mit dem einen Arbeitsanschluß verbunden ist, und in eine zweite Endlage, in der dieser Zulaufanschluß mit dem anderen Arbeitsanschluß verbunden ist. In jeder dieser Endlagen des Kolbens oder bei dessen Bewegung wird mit Hilfe des Bewegungsmelders ein Signal erzeugt, das durch die sich daran anschließenden Verarbeitungseinheiten verarbeitet wird.

Der erfindungsgemäße Bewegungsmelder kann berührungsfrei arbeiten. Solche Bewegungsmelder sind beispielsweise optischer, magnetischer, elektronischer oder induktiver Natur.

Besonders vorteilhaft ist es, als Bewegungsmelder ein Metallteil einzusetzen, das einen elektrischen Schwingkreis verstimmt und so ein Signal erzeugt.

Im Rahmen der Erfindung sind aber auch mechanisch arbeitende Fühler möglich.

Die Fühler können Signale in Form von Impulsen erzeugen. Es können handelsübliche Bewegungsmelder verwendet werden, die für die besonderen Bedingungen, wie sie in Rohrleitungen und Ventilen auftreten, geeignet sind. Sie müssen beispielsweise säure-, laugen- sowie temperaturbeständig und wasserdicht sein, den Strömungswiderstand möglichst wenig beeinträchtigen und auf einfache Weise in das Umschaltventil einbaubar sein.

Es hat sich als besonders günstig erwiesen, daß der Bewegungsmelder mit einer Signalverarbeitungseinheit unmittelbar verbunden ist. Diese Maßnahme ermöglicht eine direkte Verarbeitung der von dem Bewegungsmelder ausgelösten Signale, ohne daß es einer Notierung oder Übertragung einzelner Daten bedürfte. Dadurch wird eine objektive Kontrolle der Reinigungsvorgänge, insbesondere der Reinigungsdauer ermöglicht.

Vorzugsweise ist der Bewegungsmelder zweiteilig ausgebildet, wobei der eine Teil am Kolben und der andere Teil am Gehäuse des Ventils angeordnet sind.

Besonders günstig ist es, wenn der Bewegungsmelder mit einer Zähl- und/oder Anzeigeeinheit verbunden ist. Die Verbindung zwischen Bewegungsmelder und Zähl- bzw. Anzeigeeinheit ist nicht nur körperlich zu verstehen. Es ist auch denkbar, daß der Bewegungsmelder über eine Funkeinrichtung mit der Zähl- bzw. der Anzeigeeinheit in Verbindung steht.

Die Anzahl der Kolbenbewegungen des Umschaltventils kann vorab für alle mit der erfindungsgemäßen Vorrichtung zu reinigenden Rohrleitungen unter Berücksichtigung sämtlicher Parameter, die die Reinigungswirkung beeinflussen, beispielsweise experimentell festgelegt und optimiert werden. Aber auch der den Reinigungsvorgang abschließende Spülvorgang mit Frischwasser wird gerade so lange durchgeführt, wie es erforderlich ist, um das Reinigungsmittel bzw. das Desinfektionsmittel aus den Rohrleitungen auszuspülen. Dadurch wird von vornherein eine kostengünstige Reinigung, ein sparsamer Verbrauch an Wasser, insbesondere Spülwasser, sowie eine weitgehende Unabhängigkeit von der Arbeitsweise des Bedienungspersonals erreicht. Das Bedienungspersonal kann den Stand des Reinigungsvorgangs genau beobachten.

Durch eine in die Anzeige- oder Auswerteeinheit integrierte Ausgabeeinheit, beispielsweise mit einer Druckerstation, kann eine Dokumentation der vorgenommenen Reinigungen erreicht werden. Es können zu diesem Zweck auf dem Markt gängige Geräte verwendet werden, die für die besonderen Gegebenheiten ihres Aufstellungsorts, wie beispielsweise Kälte und Feuchtigkeit, geeignet sind. Zweckmäßig ist es, wenn die Ausgabeeinheit beispielsweise das Datum des Reinigungsvorgangs, die Art und Dauer der Reinigung und die Bedienungsperson registriert. Diese Daten sind Grundlage für Nachforschungen und Überlegungen für den Fall, daß Kontaminationen und hygienische Probleme auftreten sollten. Desweiteren dienen diese Daten der Überwachung des Bedienungspersonals durch deren Vorgesetzte oder der Kontrolle der Schankanlagenpflege -durch den Wirtschaftskontrolldienst.

Es hat sich als zweckmäßig erwiesen, daß die Signalverarbeitungseinheit oder wesentliche Teile davon verplombbar sind. Diese Maßnahme ist besonders dann angebracht, wenn durch behördliche Kontrollen die Einhaltung gesetzlicher Vorschriften bezüglich hygienischer Pflegemaßnahmen von Getränkeleitungen nachgeprüft werden soll.

In der Praxis ist die erfindungsgemäße Vorrichtung weiterhin für die folgenden Einsatzbereiche geeignet: Zum einen zum täglichen Durchspülen der Getränkeleitungen einer Gaststätte. Dieser Spülvorgang wird jeweils mit frischem Leitungswasser durchgeführt, das nach dem Spülvorgang in den Abwasserkanal geleitet wird. Hierbei kann dem Wasser gegebenenfalls beim ersten Durchgang ein Reinigungsmittel beigemischt werden. Das Bedienungspersonal beobachtet an der Anzeigeeinheit den Stand des Reinigungsvorgangs und schließt nach dessen Beendigung den Wasserhahn. Zum anderen kann mit dieser Vorrichtung Reinigungsflüssigkeit im Kreislauf durch die zu reinigenden Rohrleitungen umgepumpt werden. Das Bedienungspersonal setzt die Flüssigkeitspumpe für die Reinigungsflüssigkeit in Betrieb. Diese saugt aus einem Vorratsbehälter Reinigungsflüssigkeit und drückt diese über das automatisch arbeitende Vierwege-Umschaltventil in wechselnder Richtung durch die Rohrleitungen zurück in den Vorratsbehälter. Hier erfolgt das Abschalten der Pumpe nach Beendigung der erforderlichen Kolbenbewegung manuell.

Besonders vorteilhaft ist die Ausbildung der erfindungsgemäßen Vorrichtung mit einer Steuereinheit zum Ein- und Abschalten der Flüssigkeitspumpe bzw. zum Öffnen und Schließen des Ventils in der Frischwasserleitung. Auf diese Weise ist eine weitgehende Automatisierung des Reinigungsvorgangs möglich. Wird die Rohrleitue nur mit einer Reinigungsflüssigkeit gereinigt, so braucht das Bedienungspersonal an der Steuereinheit nur die Anzahl der Kolbenbewegungen des Umschaltventils oder ein damit äquivalentes Maß einzustellen. Aufgrund eines Einschaltbefehls setzt die Steuereinheit die Flüssigkeitspumpe in Betrieb und schaltet diese nach Beendigung des Reinigungsvorgangs wieder ab. Statt dessen kann auch das Ventil geöffnet oder geschlossen werden. Dadurch wird der Reinigungsvorgang unter als optimal erachteten Bedingungen durchgeführt, und das Bedienungspersonal kann während dieser Zeit anderweitig eingesetzt werden.

Für den Fall, daß die Rohrleitungen mit mehreren Reinigungsflüssigkeiten und unter Umständen einem Desinfektionsmittel behandelt werden, muß das Bedienungspersonal die Verbindungsleitungen zwischen dem ersten Behälter mit Reinigungsflüssigkeit, beispielsweise Lauge, und der Flüssigkeitspumpe mit dem zweiten Behälter mit Reinigungsflüssigkeit, beispielsweise Säure, verbinden und erneut die Steuereinheit nach Einstellung der nunmehr erforderlichen Anzahl von Kolbenbewegungen des Umschaltventils in Betrieb setzen.

Besonders vorteilhaft ist es, wenn in der Steuereinheit die Anzahl der Kolbenbewegungen pro Reinigungsschritt gespeichert sind und die einzelnen Behälter mit den verschiedenen Reinigungsflüssigkeiten ihrerseits mit ansteuerbaren Ventilen ausgestattet sind. Eine auf diese Weise ausgestaltete Reinigungsanlage arbeitet vollständig automatisch.

Die Erfindung wird nachstehend anhand eines in der Zeichnung dargestellten, bevorzugten Ausführungsbeispiels näher erläutert. Es zeigen:
- Fig. 1: eine Reinigungsvorrichtung, die mit zwei im Kreis geschalteten Schankleitungen verbunden ist,
- Fig. 2: eine erfindungsgemäße Ausführungsform des Umschaltventils,
- Fig. 3: ein schematisch dargestelltes Anwendungsbeispiels des erfindungsgemäßen Umschaltventils und
- Fig. 4 und 5: weitere Anwendungsbeispiele des erfindungsgemäßen Umschaltventils, ebenfalls schematisch dargestellt.

Fig. 1 zeigt einen Schanktisch 1, wie er sich überlicherweise im Schankraum einer Gaststätte befindet. Er weist zwei Schankhähne 2 und 3 auf, die im Falle einer Reinigung über einen Verbindungsschlauch 4 miteinander verbunden sind. Ebenfalls zum Zwecke der Reinigung werden die unteren Enden 7 und 8 der Schankleitungen 5, 6 über Verbindungsleitungen 35, 36 mit Arbeitsanschlüssen 9, 10 einer Reinigungsvorrichtung 11 gekoppelt.

Die Reinigungsvorrichtung 11 beinhaltet ein Vierwege-Umschaltventil 20 sowie eine durch einen Motor angetriebene Flüssigkeitspumpe 15. Während des Reinigungsvorgangs gelangt die Reinigungsflüssigkeit 12 mit Hilfe der Reinigungsvorrichtung 11 über die Leitung 13 abwechselnd in die Verbindungsleitung 36 und die Schankleitung 6 bzw. die Verbindungsleitung 35 und die Schankleitung 5 sowie über die Leitung 14 zurück in den die Reinigungsflüssigkeit 12 aufnehmenden Behälter 16.

Die bevorzugte Ausführungsform des Umschaltventils 20 weist im wesentlichen kegelförmig ausgebildete Anschlußteile 21, 22 auf. Die Anschlußteile 21, 22 sind über einen Bajonettverschluß 47 mit dem Anschlußventilgehäuse 23 verbunden.

An dem Gehäuse 23 sind ein Zulaufanschluß 24 und ein Ablaufanschluß 25 ausgebildet. Es besitzt einen Ventilkolben 26, der zwei Ventilöffnungen 27, 28 aufweist. In axialer Richtung verlaufen im Ventilkolben 26 parallele Bohrungen 29, 30, 31, 32, die die Ventilöffnungen 27, 28 mit kanalförmigen Innenräumen 33, 34 der kegelförmigen Anschlußteile 21, 22 verbinden. Die Innenräume 33, 34 der Anschlußteile 21, 22 gehen nach unten und oben in die Arbeitsanschlüsse 9, 10 für die Verbindungsleitungen 35, 36 über. Zwischen dem Ventilgehäuse 23 und dem Ventilkolben 26 ist ein Ringraum 37 ausgebildet, der mit dem Ablaufstutzen 25 in Verbindung steht.

Der Ventilkolben 26 trägt an seiner dem Ablaufanschluß 25 zugewandten Umfangsfläche 38 das eine Teil eines Bewegungsmelders 40, dessen korrespondierendes Teil 41 sich in dem Ventilgehäuse 21 achsparallel zum Ablaufanschluß 25 befindet. Das Teil 41 ist über Leitungen 42, 43 mit einer eine Signalverarbeitungseinheit 44 aufweisenden Schaltung verbunden. Das Teil 39 ist in der bevorzugten Ausführungsform ein Metalleinsatz, der einen Mit Hilfe des Teils 41 gebildeten elektrischen Schwingkreis verstimmt, wenn sich beide Teile annähern.

In dem Zulaufanschluß 24 des Ventilgehäuses 23 ist eine Kupplung 45 zur Verbindung mit der Pumpe 15 befestigt. Er ist mit einer Dichtung 46 gegen das Ventilgehäuse 23 abgedichtet.

Zwischen den Anschlußteilen 21 und 22 sowie dem Ventilgehäuse 23 ist ebenfalls je eine Dichtung 48, 49 angeordnet.

Bei der in Fig. 2 dargestellten Endlage des Kolbens 26 strömt Reinigungsflüssigkeit 12 von der Pumpe 15 durch die Kupplung 45 zu der Ventilöffnung 26 und von dort durch die Bohrungen 31, 32 in den Innenraum 34 des Anschlußteils 21. Von dort wird die Reinigungsflüssigkeit 12 über den Arbeitsanschluß 10 in die Verbindungsleitung 36 und die Schankleitung 6 sowie weiter durch den Verbindungsschlauch 4, die Schankleitung 5 sowie über die Verbindungsleitung 35 zum Arbeitsanschluß 9 gedrückt. Von dort strömt die Reinigungsflüssigkeit 12 in den Innenraum 33 des Anschlußstücks 22, weiter durch die Bohrungen 29, 30 zur Ventilöffnung 27 und von dort über den Ringraum 37 zum Ablaufstutzen 25. In der Reinigungsflüssigkeit werden Reinigungskörper R, im einfachsten Fall ein einziges Schwammbällchen, mitgeführt, die den Ventilkolben 26 beim Auftreffen auf seine Stirnwand nach oben in die andere Arbeitsstellung schieben. Dabei nähert sich das eine Teil 39 des Bewegungsmelders 40 dem andern Teil 41 an. Dadurch wird ein Signal ausgelöst, das in der Signalverarbeitungseinheit 44 verarbeitet wird.

In der sich nunmehr eingestellten Endlage steht die Ventilöffnung 27 mit der Kupplung 45 in Verbindung, und die Reinigungsflüssigkeit strömt nunmehr in entgegengesetzter Richtung durch die Rohrleitung. Wird der Kolben 26 wieder in seine zuerst beschriebene Ausgangsposition gedrückt, bewegen sich die beiden Teile 39, 41 des Bewegungsmelders 40 auseinander, und das auf diese Weise ausgelöste, impulsförmige Signal wird wiederum von der Signalverarbeitungseinheit 44 weiterverarbeitet.

Der Bewegungsmelder 40 kann beispielsweise ein Metallteil aufweisen, das je nach seiner Lage im Umschaltventil 20 einen in der Signalerzeugungseinrichtung 60 gebildeten Schwingkreis verstimmt. Diese Verstimmung kann auf bekannte Art ermittelt werden. Als andere Möglichkeiten der Signalerzeugung sind denkbar, die Änderungen eines Zustandes einer Schaltung der Signalerzeugungseinrichtung 60 durch mechanische oder elektronische Schalter, durch optische, magnetische oder kapazitive Beeinflussungen hervorrufen. Insbesondere hat sich ein induktiv arbeitender Näherungsschalter vom Typ VISOLUX NT 8 als geeignet erwiesen. Ebenfalls gut geeignet ist ein Näherungsschalter mit einem Hallgenerator, der mit einem Dauermagneten am Ventilkolben zusammenwirkt.

Bei dem in Fig. 3 dargestellten Anwendungsbeispiel des Umschaltventils 20 besteht die Signalverarbeitungseinheit 44 aus einer Signalerzeugungseinheit 60, einer Zähleinrichtung 61 sowie einer Anzeigeeinrichtung 62. Die Signalverarbeitungseinheit oder wesentliche Teile davon sind in nicht näher dargestellter Weise zum Ausschluß von Manipulationen verplombbar. Die von dem Bewegungsmelder 40 des Umschaltventils 20 gemeldeten Bewegungen werden durch den Signalerzeuger 60 in Signale umgewandelt. Diese werden mit Hilfe einer Zähleinheit 61 aufaddiert und über die Anzeigeeinrichtung 62 angezeigt. Diese Ausgestaltung ermöglicht eine einfache Beobachtungsweise des Reinigungsvorgangs.

Bei der in Fig. 4 dargestellten Anordnung gelangen die durch die Signalerzeugungseinheit 60 erzeugten Signale einerseits zur Zähleinrichtung 61 sowie zur Anzeigeeinrichtung 62 und andererseits zur Steuereinheit 63. Die Steuereinheit 63 beinhaltet ihrerseits einen Speicher, in dem die für die einzelnen Reinigungsschritte notwendigen Kolbenbewegungen eingespeichert sind, ferner eine Additionseinrichtung sowie einen Soll-Ist-Vergleicher.

Außerdem weist die Steuereinheit 63 einen Schalter zum Ein- und Ausschalten der Pumpe 50 der Reinigungsvorrichtung 11 auf. Beim Reinigungsvorgang wird nun über die programmierte Steuereinheit die Pumpe 15 in Betrieb gesetzt. Der Ventilkolben 26 bewegt sich so lange von einer Endlage in die andere, bis die gespeicherte Anzahl von Kolbenbewegungen abgearbeitet ist, was durch den Ist-Soll-Vergleicher ständig kontrolliert wird. Ist dann dieser Reinigungsschritt beendet, wird über die Steuereinheit die Pumpe 15 stillgesetzt. Für den Fall, daß auf den ersten Reinigungsschritt ein zweiter folgen soll, ist es notwendig, daß das Bedienungspersonal die zur Pumpe 15 führende Leitung 13 der Vorrichtung zum Reinigen der Rohrleitungen 11 mit dem Behälter, der eine weitere Reinigungsflüssigkeit enthält, und zweckmäßigerweise auch die Rücklaufleitungen 14 mit diesem Behälter verbindet. Dies kann auch mittels einer von der Steuereinheit betätigbaren Umschaltventilanordnung geschehen. Danach wird die Pumpe wiederum über die Steuereinheit 63 in Betrieb gesetzt, und der Vorgang wiederholt sich von neuem. Statt dessen kann auch eine zweite Pumpe 15a mit zugehörigem Behälter 16 in den Kreislauf eingeschaltet und von der Steuereinheit betätigt werden.

Bei der in Fig. 5 dargestellten Anordnung ist das Umschaltventil 20 einerseits in die im Kreis geschalteten Rohrleitungen 70 eingebaut, andererseits ist es mit einer Frischwasserleitung 71 und einer Abwasserleitung 72 verbunden. In der Frischwasserleitung 71 befindet sich ein Ventil 73. Signalerzeugungseinheit 60, Zähleinrichtung 61 sowie Anzeigeeinrichtung 62 arbeiten wie zuvor beschrieben. Bei dieser Anordnung steuert die Steuereinheit 63 das Ventil 73 in der Frischwasserleitung 71. An der Steuereinheit 63 sind die für eine gründliche Nachspülung mit Frischwasser erforderlichen Kolbenbewegungen eingespeichert. Mittels eines Startbefehls wird über die Steuereinheit 63 das Ventil 73 geöffnet, solange offengehalten, bis die notwendige Anzahl der Kolbenbewegungen stattgefunden hat und anschließend wieder über die Steuereinheit 63 geschlossen. Auf diese Weise bleibt das Ventil 73 nicht unnötig lange offen, ohne daß sich der Nachspüleffekt verbessern würde. Daraus resultiert ein sparsamer Verbrauch an Frischwasser.

In ähnlicher Weise können auch andere Reinigungsschritte über Ventile gesteuert werden.

In Fig. 2 ist der stationäre Teil des Bewegungsmelders 40 neben dem Ablaufanschluß 25 angeordnet. Er kann aber auch an anderen Stellen des Gehäuses 23 plaziert sein, insbesondere an einer Gehäusewand, die parallel zu der durch die vier Anschlüsse 9, 10, 24, 25 gebildeten Ebene verläuft, wo der Bewegungsmelder 40 ungehindert von den Anschlüssen und beispielsweise genau in der Quermittelebene des Gehäuses angeordnet werden kann.

## Patentansprüche

1. Verfahren zum Reinigen von Rohrleitungen, insbesondere Getränkeleitungen, bei dem Reinigungsflüssigkeit über ein automatisch arbeitendes Vierwege-Umschaltventil abwechselnd in der einen und in der anderen Richtung durch die zu reinigenden Rohrleitungen geleitet wird, dadurch gekennzeichnet, daß beim automatischen Umschalten des Ventils (20) von der einen in die andere Richtung ein den Richtungswechsel meldendes Signal erzeugt und zur Dokumentation des Reinigungsvorgangs, insbesondere der Reinigungsdauer, weiterverarbeitet wird.

2. Verfahren nach Anspruch 1, dadurch gekennzeichnet, daß das Signal eine Impulsform aufweist.

3. Verfahren nach Anspruch 1 oder 2, dadurch gekennzeichnet, daß die Anzahl der Umschaltvorgänge mit Hilfe des Signals ermittelt und zur Anzeige gebracht wird.

4. Verfahren nach einem der Ansprüche 1 bis 3, dadurch gekennzeichnet, daß mindestens ein weiteres Ventil (73) für die Zufuhr der Reinigungsflüssigkeit durch die mit Hilfe des Signals ermittelte Anzahl der Umschaltvorgänge gesteuert wird.

5. Verfahren nach einem der Ansprüche 1 bis 4, dadurch gekennzeichnet, daß mindestens eine Pumpe (15) für die Zufuhr der Reinigungsflüssigkeit durch die mit Hilfe des Signals ermittelte Anzahl der Umschaltvorgänge gesteuert wird.

6. Verfahren nach Anspruch 5, dadurch gekennzeichnet, daß die Pumpe (15) nach Erreichen einer vorbestimmten Anzahl von Umschaltvorgängen stillgesetzt wird.

7. Verfahren nach einem der Ansprüche 1 bis 6, dadurch gekennzeichnet, daß die Signale unmittelbar in einer Signalverarbeitungseinheit (44) verarbeitet werden.

8. Vorrichtung zur Durchführung des Verfahrens nach einem der Ansprüche 1 bis 7, mit einem automatisch arbeitenden Vierwege-Umschaltventil, das abwechselnd je einen Zulaufanschluß für die Zufuhr von Reinigungsflüssigkeit mit einem von zwei Arbeitsanschlüssen und den jeweils anderen mit einem Ablaufanschluß verbindet, wobei dessen in einem Ventilgehäuse verschiebbarer Kolben mit Hilfe von Reinigungskörpern umschaltbar ist, dadurch gekennzeichnet, daß das Umschaltventil (20) einen Bewegungsmelder (40) aufweist, der bei Verschiebung des Kolbens (26) aus einer Endlage in die andere ein Signal erzeugt, das in einer Signalverarbeitungseinheit (44) zur Dokumentation der Reinigungsvorgänge, insbesondere der Reinigungsdauer, weiterverarbeitet wird.

9. Vorrichtung nach Anspruch 8, dadurch gekennzeichnet, daß der Bewegungsmelder (40) mit der Signalverarbeitungseinheit (44) unmittelbar verbunden ist.

10. Vorrichtung nach einem der Ansprüche 8 oder 9, dadurch gekennzeichnet, daß der Bewegungsmelder (40) zweiteilig ausgebildet ist, wobei der eine Teil (39) am Kolben (26) und der andere Teil (41) am Gehäuse (23) des Ventils (20) angeordnet sind.

11. Vorrichtung nach einem der Ansprüche 8 bis 10, dadurch gekennzeichnet, daß der eine Teil (39) ein Metallteil und der andere Teil (41) ein einen elektrischen Schwingkreis aufweisendes Bauelement ist.

12. Vorrichtung nach einem der Ansprüche 8 bis 11, dadurch gekennzeichnet, daß der Bewegungsmelder (40) mit einer Zähl- und Anzeige- oder Auswerteeinrichtung (61, 62) verbunden ist.

13. Vorrichtung nach einem der Ansprüche 8 bis 12, dadurch gekennzeichnet, daß der Bewegungsmelder (40) mit einer Steuereinheit (63) zum Ein- und Abschalten einer Flüssigkeitspumpe (15) oder zum Öffnen und Schließen eines Ventils (73) verbunden ist.

14. Vorrichtung nach einem der Ansprüche 8 bis 13, dadurch gekennzeichnet, daß die Signalverarbeitungseinheit (44) oder wesentliche Teile davon verplombbar sind.

## Claims

1. Method for cleaning pipelines, in particular beverage-dispensing lines, in which cleaning fluid is directed through the pipelines to be cleaned alternately in one direction and then in the other via an automatic four-way switching valve, characterised in that when the valve (20) switches automatically from one direction to the other, a signal indicating the change in direction is produced and is further processed for documentation of the cleaning process, in particular the duration of the cleaning.

2. Method according to claim 1, characterised in that the signal has a pulse form.

3. Method according to claim 1 or claim 2, characterised in that the number of switching processes is determined with the aid of the signal and is displayed.

4. Method according to one of claims 1 to 3, characterised in that at least one further valve (73) for supplying the cleaning fluid is controlled by the number of switching processes determined with the aid of the signal.

5. Method according to one of claims 1 to 4, characterised in that at least one pump (15) for supplying the cleaning fluid is controlled by the number of switching processes determined with the aid of the signal.

6. Method according to claim 5, characterised in that the pump (15) is stopped once a predetermined number of switching operations is reached.

7. Method according to one of claims 1 to 6, characterised in that the signals are processed directly in a signal processing unit (44).

8. Device for carrying out the method according to one of claims 1 to 7, comprising an automatic four-way switching valve which connects one inlet connection for supplying cleaning fluid alternately to one of two working connections and the other inlet connection to an outlet connection, wherein the piston thereof is displaceable in a valve housing and can be reversed with the aid of cleaning bodies, characterised in that the switching valve (20) has a movement detector (40) which produces a signal when the piston (26) is displaced from one end position to the other, this signal being further processed in a signal processing unit (44) for documentation of the cleaning processes, in particular the duration of the cleaning.

9. Device according to claim 8, characterised in that the movement detector (40) is directly connected to the signal processing unit (44).

10. Device according to one of claims 8 or 9, characterised in that the movement detector (40) consists of two parts, one part (39) being arranged on the piston (26) and the other part (41) being arranged on the housing (23) of the valve (20).

11. Device according to one of claims 8 to 10, characterised in that one part (39) is a metal part and the other part (41) is a component having an electric oscillating circuit.

12. Device according to one of claims 8 to 11, characterised in that the movement detector (40) is connected to a counter and display or evaluation device (61, 62).

13. Device according to one of claims 8 to 12, characterised in that the movement detector (40) is connected to a control unit (63) for switching on and off a fluid pump (15) or for opening and closing a valve (73).

14. Device according to one of claims 8 to 13, characterised in that a seal can be fixed to the signal processing unit (44) or essential parts thereof.

## Revendications

**1.** Procédé de nettoyage de tuyauteries, en particulier de conduites pour boissons, dans lequel le fluide de nettoyage est dirigé alternativement par l'intermédiaire d'une distributeur inverseur à quatre voies fonctionnant automatiquement dans une direction et dans l'autre direction dans les tuyauteries à nettoyer, caractérisé en ce que lors de l'inversion automatique du distributeur (20) entre l'une et l'autre direction, un signal avertisseur du changement de direction est produit et est soumis à un traitement en vue de la documentation de l'opération de nettoyage et en particulier de la durée du nettoyage.

**2.** Procédé selon la revendication , caractérisé en ce que le signal a la forme d'une impulsion.

**3.** Procédé selon la revendication 1 ou 2, caractérisé en ce que le nombre d'inversions est déterminé à l'aide du signal et est appliqué à un affichage.

**4.** Procédé selon l'une quelconque des revendications 1 à 3, caractérisé en ce qu'au moins un autre distributeur (73) destiné à l'amenée du fluide de nettoyage est commandé par le nombre d'inversions déterminé à l'aide du signal.

**5.** Procédé selon l'une quelconque des revendications 1 à 4, caractérisé en ce qu'au moins une pompe (15) pour l'amenée du fluide de nettoyage est commandée par le nombre d'inversions déterminé à l'aide du signal.

**6.** Procédé selon la revendication 5, caractérisé en ce que la pompe (15) est arrêtée quand est atteint un nombre prédéterminé d'inversions.

**7.** Procédé selon l'une des revendications 1 à 6, caractérisé en ce que les signaux sont traités directement dans une unité de traitement de signaux (44).

**8.** Dispositif pour la mise en oeuvre du procédé selon l'une quelconque des revendications 1 à 7, comprenant une distributeur inverseur à quatre voies fonctionnement automatiquement, qui relie alternativement un raccord d'amenée pour l'amenée du fluide de nettoyage avec l'un de deux raccords de travail et l'autre avec un raccord de sortie, dont le piston qui peut être déplacé dans un boîtier de distributeur peut être commuté à l'aide de corps de nettoyage, caractérisé en ce que le distributeur inverseur (20) comprend un dispositif de signalisation de mouvement (40) qui produit lors du déplacement du piston (26) depuis une position d'extrémité vers l'autre un signal qui est traité dans une unité de traitement de signaux (44) en vue de la documentation des opérations de nettoyage et en particulier de la durée du nettoyage.

**9.** Dispositif selon la revendication 8, caractérisé en ce que le dispositif de signalisation de mouvement (40) est constitué en deux parties, une partie (39) étant montée sur le piston (26) et l'autre partie (41) sur le boîtier (23) du distributeur (20).

**11.** Dispositif selon l'une quelconque des revendications 8 à 10, caractérisé en ce qu'une partie (39) est une partie métallique et l'autre partie (41) est un élément comprenant un circuit électrique oscillant.

**12.** Dispositif selon l'une quelconque des revendications 8 à 11, caractérisé en ce que le dispositif de signalisation de mouvement (40) est relié à un dispositif de comptage et d'affichage ou d'évaluation (61, 62).

**13.** Dispositif selon l'une quelconque des revendications 8 à 12, caractérisé en ce que le dispositif de signalisation de mouvement (40) est relié à une unité de commande (63) pour mettre en service ou arrêter une pompe à fluide (15) ou pour ouvrir ou fermer un distributeur (73).

**14.** Dispositif selon l'une quelconque des revendications 8 à 13, caractérisé en ce que l'unité de traitement de signaux (44) ou des parties essentielles de celle-ci peuvent être plombées.
